# EUROPÄISCHE PATENTSCHRIFT

(11) **EP 1 079 050 B1**
(45) Veröffentlichungstag und Bekanntmachung des Hinweises auf die Patenterteilung: **28.05.2003**
(21) Anmeldenummer: 00112751.3
(22) Anmeldetag: 16.06.2000
(51) Int. Cl.: E05B 47/06, E05B 13/00, E05B 63/00

(54) **Schliesseinrichtung**
Locking device
Dispositif de fermeture

(30) Priorität: 25.08.1999 DE 19940247
(43) Veröffentlichungstag der Anmeldung: 28.02.2001
(73) Patentinhaber: Aug. Winkhaus GmbH & Co. KG, D-48291 Telgte (DE)
(72) Erfinder: Refflinghaus, Bernd, 48268 Greven (DE)

(56) Entgegenhaltungen:
- EP-A- 0 588 209
- US-A- 2 018 093
- US-A- 4 073 527

## Beschreibung

Die Erfindung betrifft eine Schließeinrichtung mit einem in einem Gehäuse gelagerten, einen Schließbart aufweisenden Kern, mit einem Sperrmechanismus zur Erzeugung eines Formschlusses zwischen dem Gehäuse und dem Schließbart und mit zumindest einer zwischen dem Schließbart und dem Sperrmechanismus angeordneten Kupplung, wobei der Kern an seinen Enden jeweils Mittel zur Einleitung eines Drehmoments aufweist.

Solche Schließeinrichtungen sind beispielsweise als Knaufzylinder ausgebildet und sind aus der Praxis bekannt. Der Sperrmechanismus der bekannten Schließeinrichtung ist elektronisch schaltbar gestaltet und läßt sich von einer mittels einem Code aktivierbaren Steuereinrichtung ansteuern. An den Enden des Kerns sind jeweils Griffe als Mittel zur Einleitung eines Drehmomentes angeordnet. In Grundstellung befindet sich die Kupplung im den Sperrmechanismus von dem Schließbart trennenden Zustand. Hierdurch läßt sich der Schließzylinder ohne Ansteuerung des Sperrmechanismus durch eine Bewegung des zweiten Kernaußenteils entriegeln.

Nachteilig bei der bekannten Schließeinrichtung ist, daß auf den Schließbart einwirkende Kräfte von dem Sperrmechanismus gehalten werden. Hierdurch läßt sich die Schließeinrichtung durch eine Bewegung des Schließbartes entriegeln.

Der Erfindung liegt das Problem zugrunde, eine Schließeinrichtung der eingangs genannten Art so zu gestalten, daß sie in Grundstellung eine selbständige Verdrehung des Schließbartes verhindert und möglichst komfortabel zu bedienen ist.

Dieses Problem wird erfindungsgemäß dadurch gelöst, daß in Grundstellung die Kupplung zur formschlüssigen Verbindung des Sperrmechanismus mit dem Schließbart gestaltet ist und daß die Kupplung von einem dem Sperrmechanismus gegenüberliegenden Ende des Gehäuses zugängliche Mittel zur Aufhebung der formschlüssigen Verbindung aufweist.

Durch diese Gestaltung wird der Schließbart in Grundstellung von dem sperrmechanismus zuverlässig in seiner vorgesehenen Lage gehalten. Bei einer Ansteuerung des Sperrmechanismus läßt sich die erfindungsgemäße Schließeinrichtung einfach von einer Seite her durch eine Lösung der Kupplung unabhängig von dem Sperrmechanismus entriegeln. Von der anderen Seite ist die erfindungsgemäße Schließeinrichtung wie die bekannte Schließeinrichtung nur über den Sperrmechanismus zu entriegeln. Hierdurch gestaltet sich die Bedienung der erfindungsgemäßen Schließeinrichtung besonders komfortabel. Weiterhin kann man beispielsweise an dem zweiten Ende einen Handgriff oder einen zweiten, von dem ersten Sperrmechanismus unabhängigen Sperrmechanismus mit einer entsprechend der ersten Kupplung gestalteten zweiten Kupplung vorsehen. Der Sperrmechanismus oder die Sperrmechanismen können wahlweise elektronisch gesteuert sein oder mechanische Stiftzuhaltungen aufweisen. Hierdurch ist die erfindungsgemäße Schließeinrichtung besonders vielseitig einsetzbar.

Die Montage der erfindungsgemäßen Schließeinrichtung gestaltet sich besonders einfach, wenn der Kern ein zwischen der Kupplung und dem Sperrmechanismus angeordnetes erstes Kernaußenteil hat und wenn die Mittel zur Lösung der Kupplung in einem dem ersten Kernaußenteil gegenüberstehenden zweiten Kernaußenteil angeordnet sind. Hierdurch läßt sich der Kern einfach aus axial zusammensteckbaren Bauteilen gestalten.

Die Kupplung ist gemäß einer vorteilhaften Weiterbildung der Erfindung besonders einfach aufgebaut, wenn das erste Kernaußenteil und der Schließbart jeweils Ausnehmungen zur Aufnahme von gemeinsamen Kuppelelementen aufweisen

Die Kupplung läßt sich gemäß einer anderen vorteilhaften Weiterbildung der Erfindung besonders komfortabel lösen, wenn die Kuppelelemente von dem zweiten Kernaußenteil bewegbar sind.

Man könnte daran denken, die Kuppelelemente durch eine axiale Verschiebung des zweiten Kernaußenteils zu bewegen. Zur weiteren Erhöhung des Komforts beim Betätigen der Kupplung trägt es gemäß einer anderen vorteilhaften Weiterbildung der Erfindung bei, wenn das zweite Kernaußenteil eine axial unverschiebliche Schiebenase und einen an der Schiebenase anliegenden, in Richtung der Kupplung verschieblichen Steuerschieber mit aneinanderliegenden, schräggestellten Flächen aufweist und wenn der Steuerschieber zur Bewegung der Kuppelelemente gestaltet ist. Durch diese Gestaltung wird bei einer Drehung des zweiten Kernaußenteils zunächst das erste Kernaußenteil von dem Schließbart getrennt und anschließend der Schließbart gedreht.

Die Übertragung eines Drehmoments von dem zweiten Kernaußenteil auf den Schließbart gestaltet sich gemäß einer anderen vorteilhaften Weiterbildung der Erfindung konstruktiv besonders einfach, wenn der Schließbart ein in dem Gehäuse gelagertes Kerninnenteil aufweist und wenn das Kerninnenteil eine in Richtung des Steuerschiebers weisende längliche Ausnehmung zur axialen Führung und drehfesten Mitnahme eines radialen Vorsprungs des Steuerschiebers aufweist.

Der Steuerschieber läßt sich gemäß einer anderen vorteilhaften Weiterbildung der Erfindung besonders kostengünstig fertigen, wenn der Steuerschieber einen in die längliche Ausnehmung eindringenden Stift aufweist.

Die Kuppelelemente könnten beispielsweise als an dem Steuerschieber angeordnete Außenverzahnung ausgebildet sein und in Innenverzahnungen des Schließbartes und des ersten Kernaußenteils eingreifen. Die Kuppelelemente gestalten sich gemäß einer anderen vorteilhaften Weiterbildung der Erfindung jedoch besonders kostengünstig, wenn die Kuppelelemente als in Grundstellung auf einem Bund des Steuerschiebers aufliegende Kugeln ausgebildet sind.

Die Kuppelelemente lassen sich gemäß einer anderen vorteilhaften Weiterbildung der Erfindung einfach in die Ausnehmungen bewegen, wenn der Bund eine Rampe zur Bewegung der Kuppelelemente von einer außerhalb der Ausnehmungen befindlichen Lage in die Ausnehmungen hinein aufweist.

Eine vorgesehene Drehstellung der Kupplung läßt sich gemäß einer anderen vorteilhaften Weiterbildung der Erfindung dauerhaft festlegen, wenn die Kuppelelemente unregelmäßig über den Umfang des Kerns verteilt sind.

Die Kupplung gestaltet sich gemäß einer anderen vorteilhaften Weiterbildung der Erfindung konstruktiv besonders einfach, wenn das erste Kernaußenteil und der Schließbart radial nach innen weisende Vorsprünge aufweisen und wenn ein Kuppelelement von der die Vorsprünge überbrückenden Stellung axial in eine seitliche Stellung verschiebbar ist. Hierdurch bewegen sich alle beweglichen Teile der Kupplung in axialer Richtung. Eine Bewegungsumlenkung zur Bewegung des Kuppelelementes ist daher nicht erforderlich.

Die Kupplung hat gemäß einer anderen vorteilhaften Weiterbildung der Erfindung besonders wenige zu montierende Bauteile, wenn die Vorsprünge von Innenverzahnungen gebildet sind und wenn das Kuppelelement eine Außenverzahnung aufweist. Selbstverständlich kann man die Verzahnungen unregelmäßig über den Umfang anordnen, so daß die Kupplung nur in einer Drehstellung einen Formschluß erzeugt.

Der Steuerschieber gelangt gemäß einer anderen vorteilhaften Weiterbildung der Erfindung zuverlässig in seine vorgesehene Lage, wenn das erste Kernaußenteil als Hohlwelle zur Aufnahme eines den Steuerschieber gegen die Schiebenase vorspannenden Druckstiftes gestaltet ist. Hierdurch läßt sich sicherstellen, daß in Grundstellung die Kupplung einen Formschluß zwischen dem ersten Kernaußenteil und dem Schließbart erzeugt.

Die Kupplung gestaltet sich gemäß einer anderen vorteilhaften Weiterbildung der Erfindung konstruktiv besonders einfach, wenn der Schließbart und das erste Kernaußenteil konzentrisch einander umschließende Bunde aufweisen und wenn die Ausnehmungen die Bunde radial durchdringen.

Bei einer Bewegung des Steuerschiebers gelangen die Kuppelelemente gemäß einer anderen vorteilhaften Weiterbildung der Erfindung zuverlässig aus den Ausnehmungen heraus, wenn eine Trennebene der Bunde im Bereich der dem Gehäuse zugewandten Hälfte der als Kugeln ausgebildeten Kuppelelemente verläuft.

Die Erfindung läßt zahlreiche Ausführungsformen zu. Zur weiteren Verdeutlichung ihres Grundprinzips sind zwei davon in der Zeichnung dargestellt und werden nachfolgend beschrieben. Diese zeigt in
- Fig.1: einen Längsschnitt durch eine erfindungsgemäße Schließeinrichtung,
- Fig.2: einen Schnitt durch die Schließeinrichtung aus Figur 1 entlang der Linie II - II,
- Fig.3: einen Längsschnitt durch eine weitere Ausführungsform der erfindungsgemäßen Schließeinrichtung.

Figur 1 zeigt eine als Knaufzylinder ausgebildete Schließeinrichtung mit einem Gehäuse 1 und zwei einander gegenüberstehenden Griffen 2, 3. Die Griffe 2, 3 sind jeweils drehfest auf Enden eines in dem Gehäuse 1 gelagerten Kerns 4 befestigt. In der Mitte zwischen den Griffen 2, 3 hat der Kern 4 einen Schließbart 5 zum wahlweisen Verriegeln oder Entriegeln des Schließzylinders. Der Kern 4 läßt sich von einem elektronisch gesteuerten Sperrmechanismus 6 formschlüssig mit dem Gehäuse 1 verbinden. Der Sperrmechanismus 6 weist einen von einem Elektromagneten 7 in eine Ausnehmung 8 bewegbaren Sperriegel 9 auf. In der eingezeichneten Stellung befindet sich der Sperriegel 9 in der Ausnehmung 8. Dies kennzeichnet die verriegelte Stellung des Schließzylinders. Der Sperrmechanismus 6 wird von einer nicht dargestellten Steuerelektronik angesteuert. Die Steuerelektronik hat beispielsweise ein Lesegerät für einen auf einem Schlüssel oder einer Karte angeordneten Transponder und liefert im Falle einer Zugangsberechtigung ein Signal an den Sperrmechanismus 6. Der Sperrmechanismus 6 löst anschließend im Falle einer Zugangsberechtigung den Formschluß zwischen dem Kern 4 und dem Gehäuse 1, so daß sich der Schließzylinder mittels des linken Griffs 2 entriegeln läßt.

Der Kern 4 hat ein den Schließbart 5 drehfest haltendes Kerninnenteil 10 und daran anschließend im Bereich des Sperrmechanismus 6 ein erstes Kernaußenteil 11. Auf der dem Kerninnenteil 10 gegenüberliegenden Seite des ersten Kernaußenteils 11 ist ein zweites Kernaußenteil 12 angeordnet. Das zweite Kernaußenteil 12 hat einen drehfest mit dem Kerninnenteil 10 verbundenen und axial verschieblich geführten Steuerschieber 13. Der Steuerschieber 13 ist mittels einer Feder 14 gegen eine axial unverschiebliche Schiebenase 15 vorgespannt. Die Kraft der Feder 14 wird über einen Druckstift 16 auf den Steuerschieber 13 übertragen. Bei einer Drehung des rechten Griffs 3 bewegt die Schiebenase 15 den Steuerschieber 13 nach links, bis dieser gegen einen Anschlag 17 an den Kerninnenteil 10 gelangt. Anschließend kann die Schiebenase 15 ein Drehmoment auf den Steuerschieber 13 und damit den Schließbart 5 übertragen.

In der eingezeichneten Stellung verbindet eine Kupplung 18 das erste, von dem Sperrmechanismus 6 gehaltene Kernaußenteil 11 mit dem Kerninnenteil 10. Hierdurch ist der gesamte Kern 4 und die beiden Griffe 2, 3 unverdrehbar mit dem Gehäuse 1 verbunden. Im Bereich der Kupplung 18 haben das Kerninnenteil 10 und das erste Kernaußenteil 11 zueinander konzentrisch angeordnete Bunde 19, 20. Figur 2 zeigt, daß die Bunde 19, 20 gemeinsame radiale Ausnehmungen 21, 22 zur Aufnahme von als Kugeln ausgebildeten Kuppelelementen 23, 24 aufweisen. Die Ausnehmungen 21, 22 und damit die Kuppelelemente 23, 24 sind unregelmäßig über den Umfang des Kerns 4 verteilt, so daß sich das erste Kernaußenteil 11 und das Kerninnenteil 10 nur in einer vorgesehenen Drehstellung miteinander verbinden lassen. Die Kuppelelemente 23, 24 werden in der eingezeichneten Stellung von einem Bund 25 des Steuerschiebers 13 in die Ausnehmungen 21, 22 gedrückt. Wenn man von der Stellung in Figur 1 ausgehend den Steuerschieber 13 mit dem Bund 25 gegen die Kraft der Feder 14 nach links bewegt, gelangen die Kuppelelemente 23, 24 aus den Ausnehmungen 21, 22 heraus. Anschließend läßt sich das Kerninnenteil 10 unabhängig von dem ersten Kernaußenteil 11 und damit unabhängig von dem Sperrmechanismus 6 verdrehen.

Eine Trennebene zwischen den beiden Bunden 19, 20 verläuft im Bereich der dem Gehäuse 1 zugewandten Hälfte der Kuppelelemente 23, 24. Bei einer Verdrehung werden die Kuppelelemente 23, 24 daher nach innen gedrückt. Dies unterstützt die Bewegung der Kuppelelemente 23, 24 aus den Ausnehmungen 21, 22 heraus. Um die Kuppelelemente 23, 24 wieder in die Ausnehmungen 21, 22 zurückzudrücken, hat der Steuerschieber 13 eine an den Bund 25 angrenzenden Rampe. Zu seiner axial verschieblichen und drehfesten Verbindung mit dem Kerninnenteil 10 hat der Steuerschieber 13 einen Stift 26. Die Enden des Stiftes 26 sind als radiale Vorsprünge 27, 28 gestaltet und dringen in längliche Ausnehmungen 29, 30 des Kerninnenteils 10 ein.

Figur 3 zeigt eine weitere Ausführungsform der Schließeinrichtung. Dieser Schließzylinder unterscheidet sich von dem aus Figur 1 dadurch, daß eine Kupplung 31 in dem ersten Kernaußenteil 11 und dem Kerninnenteil 10 angeordnete Innenverzahnungen 32, 33 hat. Ein Kuppelelement 34 mit einer Außenverzahnung 35 greift in die Innenverzahnungen 32, 33 des Kerninnenteils 10 und des ersten Kernaußenteils 11 ein und erzeugt damit einen Formschluß zwischen den beiden Innenverzahnungen 32, 33. Bei einer Bewegung des Steuerschiebers 13 nach links wird das Kuppelelement 34 aus dem Eingriff mit der Innenverzahnung 33 des Kerninnenteils 10 herausgedrückt. Der Schließbart 5 läßt sich anschließend von dem zweiten Griff 2 unabhängig von dem Sperrmechanismus 6 verdrehen. Das Kuppelelement 34 ist als separates Bauteil gestaltet und wird von einer Feder 36 gegen ein Ende des Steuerschiebers 13 vorgespannt.

## Patentansprüche

1. Schließeinrichtung mit einem in einem Gehäuse (1) gelagerten, einen Schließbart (5) aufweisenden Kern (4), mit einem Sperrmechanismus (6) zur Erzeugung eines Formschlusses zwischen dem Gehäuse (1) und dem Schließbart (5) und mit zumindest einer zwischen dem Schließbart (5) und dem Sperrmechanismus (6) angeordneten Kupplung (18, 31), wobei der Kern (4) an seinen Enden jeweils Mittel (2,3) zur Einleitung eines Drehmoments aufweist, **dadurch gekennzeichnet, daß** in Grundstellung die Kupplung (18, 31) zur formschlüssigen Verbindung des Sperrmechanismus (6) mit dem Schließbart (5) gestaltet ist und daß die Kupplung (18, 31) von einem dem Sperrmechanismus (6) gegenüberliegenden Ende des Gehäuses (1) zugängliche Mittel zur Aufhebung der formschlüssigen Verbindung aufweist.

2. Schließeinrichtung nach Anspruch 1, **dadurch gekennzeichnet, daß** der Kern (4) ein zwischen der Kupplung (18, 31) und dem Sperrmechanismus (6) angeordnetes erstes Kernaußenteil (11) hat und daß die Mittel zur Lösung der Kupplung (18, 31) in einem dem ersten Kernaußenteil (11) gegenüberstehenden zweiten Kernaußenteil (12) angeordnet sind.

3. Schließeinrichtung nach Anspruch 1 oder 2, **dadurch gekennzeichnet, daß** das erste Kernaußenteil (11) und der Schließbart (5) jeweils Ausnehmungen (21, 22) zur Aufnahme von gemeinsamen Kuppelelementen (23, 24) aufweisen.

4. Schließeinrichtung nach zumindest einem der vorhergehenden Ansprüche, **dadurch gekennzeichnet, daß** die Kuppelelemente (23, 24, 34) von dem zweiten Kernaußenteil (12) bewegbar sind.

5. Schließeinrichtung nach zumindest einem der vorhergehenden Ansprüche, **dadurch gekennzeichnet, daß** das zweite Kernaußenteil (12) eine axial unverschiebliche Schiebenase (15) und einen an der Schiebenase (15) anliegenden, in Richtung der Kupplung (18, 31) verschieblichen Steuerschieber (13) mit aneinanderliegenden, schräggestellten Flächen aufweist und daß der Steuerschieber (13) zur Bewegung der Kuppelelemente (23, 24, 34) gestaltet ist.

6. Schließeinrichtung nach zumindest einem der vorhergehenden Ansprüche, **dadurch gekennzeichnet, daß** der Schließbart (5) ein in dem Gehäuse (1) gelagertes Kerninnenteil (10) aufweist und daß das Kerninnenteil (10) eine in Richtung des Steuerschiebers (13) weisende längliche Ausnehmung (29, 30) zur axialen Führung und drehfesten Mitnahme eines radialen Vorsprungs (27, 28) des Steuerschiebers (13) aufweist.

7. Schließeinrichtung nach zumindest einem der vorhergehenden Ansprüche, **dadurch gekennzeichnet, daß** der Steuerschieber (13) einen in die längliche Ausnehmung (29, 30) eindringenden Stift (26) aufweist.

8. Schließeinrichtung nach zumindest einem der vorhergehenden Ansprüche, **dadurch gekennzeichnet, daß** die Kuppelelemente (23, 24) als in Grundstellung auf einem Bund (25) des Steuerschiebers (13) aufliegende Kugeln ausgebildet sind.

9. Schließeinrichtung nach zumindest einem der vorhergehenden Ansprüche, **dadurch gekennzeichnet, daß** der Bund (25) eine Rampe zur Bewegung der Kuppelelemente (23, 24) von einer außerhalb der Ausnehmungen (21, 22) befindlichen Lage in die Ausnehmungen (21, 22) hinein aufweist.

10. Schließeinrichtung nach zumindest einem der vorhergehenden Ansprüche, **dadurch gekennzeichnet, daß** die Kuppelelemente (23, 24) unregelmäßig über den Umfang des Kerns (4) verteilt sind.

11. Schließeinrichtung nach zumindest einem der vorhergehenden Ansprüche, **dadurch gekennzeichnet, daß** das erste Kernaußenteil (11) und der Schließbart (5) radial nach innen weisende Vorsprünge, insbesondere Innenverzahnung (32, 33) aufweisen und daß ein Kuppelelement (34) von der die Vorsprünge, insbesondere Innenverzahnung (32, 33) überbrückenden Stellung axial in eine seitliche Stellung verschiebbar ist.

12. Schließeinrichtung nach zumindest einem der vorhergehenden Ansprüche, **dadurch gekennzeichnet, daß** die Vorsprünge von Innenverzahnungen (32, 33) gebildet sind und daß das Kuppelelement (34) eine Außenverzahnung (35) aufweist.

13. Schließeinrichtung nach zumindest einem der vorhergehenden Ansprüche, **dadurch gekennzeichnet, daß** das erste Kernaußenteil (11) als Hohlwelle zur Aufnahme eines den Steuerschieber (13) gegen die Schiebenase (15) vorspannenden Druckstiftes (16) gestaltet ist.

14. Schließeinrichtung nach zumindest einem der vorhergehenden Ansprüche, **dadurch gekennzeichnet, daß** der Schließbart (5) und das erste Kernaußenteil (11) konzentrisch einander umschließende Bunde (19, 20) aufweisen und daß die Ausnehmungen (21, 22) die Bunde (19, 20) durchdringen.

15. Schließeinrichtung nach zumindest einem der vorhergehenden Ansprüche, **dadurch gekennzeichnet, daß** eine Trennebene der Bunde (19, 20) im Bereich der dem Gehäuse (1) zugewandten Hälfte der als Kugeln ausgebildeten Kuppelelemente (23, 24) verläuft.

## Claims

1. Locking device having a core (4) which is mounted in a housing (1) and has a locking beard (5), having a blocking mechanism (6) for producing a form-fitting connection between the housing (1) and the locking beard (5), and having at least one coupling (18, 31) arranged between the locking beard (5) and the blocking mechanism (6), the core (4) having respective means (2, 3) at its ends for initiating a torque, **characterized in that**, in the basic position, the coupling (18, 31) is configured for the form-fitting connection of the blocking mechanism (6) to the locking beard (5), and **in that** the coupling (18, 31) has means which are accessible from an end of the housing (1) opposite the blocking mechanism (6) for cancelling the form-fitting connection.

2. Locking device according to Claim 1, **characterized in that** the core (4) has a first core outer part (11) arranged between the coupling (18, 31) and the blocking mechanism (6), and **in that** the means for releasing the coupling (18, 31) are arranged in a second core outer part (12) which is opposite the first core outer part (11).

3. Locking device according to Claim 1 or 2, **characterized in that** the first core outer part (11) and the locking beard (5) each have recesses (21, 22) for holding common coupling elements (23, 24).

4. Locking device according to at least one of the preceding claims, **characterized in that** the coupling elements (23, 24, 34) can be moved by the second core outer part (12).

5. Locking device according to at least one of the preceding claims, **characterized in that** the second core outer part (12) has an axially undisplaceable sliding nose (15) and a control slide (13) which bears on the sliding nose (15), can be displaced in the direction of the coupling (18, 31) and has inclined surfaces bearing on each other, and **in that** the control slide (13) is configured for the movement of the coupling elements (23, 24, 34).

6. Locking device according to at least one of the preceding claims, **characterized in that** the locking beard (5) has a core inner part (10) mounted in the housing (1), and **in that** the core inner part (10) has an elongate recess (29, 30), which points in the direction of the control slide (13), for the axial guidance and rotationally fixed carrying along of a radial projection (27, 28) of the control slide (13).

7. Locking device according to at least one of the preceding claims, **characterized in that** the control slide (13) has a pin (26) penetrating the elongate recess (29, 30).

8. Locking device according to at least one of the preceding claims, **characterized in that** the coupling elements (23, 24) are designed as balls which, in the basic position, rest on a collar (25) of the control slide (13).

9. Locking device according to at least one of the preceding claims, **characterized in that** the collar (25) has a ramp for the movement of the coupling elements (23, 24) from a position situated outside the recesses (21, 22) into the recesses (21, 22).

10. Locking device according to at least one of the preceding claims, **characterized in that** the coupling elements (23, 24) are distributed irregularly around the circumference of the core (4).

11. Locking device according to at least one of the preceding claims, **characterized in that** the first core outer part (11) and the locking beard (5) have radially inwardly pointing projections, in particular an internal toothing (32, 33), and **in that** a coupling element (34) can be displaced axially from the position spanning the projections, in particular an internal toothing (32, 33), into a lateral position.

12. Locking device according to at least one of the preceding claims, **characterized in that** the projections are formed by internal toothings (32, 33), and **in that** the coupling element (34) has an external toothing (35).

13. Locking device according to at least one of the preceding claims, **characterized in that** the first core outer part (11) is designed as a hollow shaft for holding a pressure-exerting pin (16) which prestresses the control slide (13) against the sliding nose (15).

14. Locking device according to at least one of the preceding claims, **characterized in that** the locking beard (5) and the first core outer part (11) have collars (19, 20) which concentrically surround each other, and **in that** the recesses (21, 22) pass through the collars (19, 20).

15. Locking device according to at least one of the preceding claims, **characterized in that** a separating plane of the collars (19, 20) runs in the region of that half of the coupling elements (23, 24), which are designed as balls, which faces the housing (1).

## Revendications

1. Dispositif de fermeture avec un noyau (4) disposé dans un boîtier (1) avec une barbe de fermeture (5), disposant d'un mécanisme de verrouillage (6) afin de former un assemblage par conjugaison de formes entre le boîtier (1) et la barbe de fermeture (5) et avec au moins un coupleur (18, 31) disposé entre la barbe de fermeture (5) et le mécanisme de verrouillage (6), sachant que le noyau (4) dispose à ses extrémités respectives de moyens (2, 3) pour amorcer un moment d'une force, **caractérisé en ce que** le coupleur (18, 31), en position normale, est conçu de manière à former un assemblage par conjugaison de formes entre le mécanisme de verrouillage (6) et la barbe de fermeture (5) et **en ce que** le coupleur (18, 31) dispose, depuis une extrémité du boîtier (1) située en face du mécanisme de verrouillage (6), de moyens accessibles pour neutraliser l'assemblage par conjugaison de formes.

2. Dispositif de fermeture selon la revendication 1, **caractérisé en ce que** le noyau (4) possède une première partie externe du noyau (11) disposée entre le coupleur (18, 31) et le mécanisme de verrouillage (6), et **en ce que** les moyens pour neutraliser le couplage (18, 31) sont disposés dans une deuxième partie externe du noyau (12) située en face de la première partie externe du noyau (11).

3. Dispositif de fermeture selon la revendication 1 ou 2, **caractérisé en ce que** la première partie externe du noyau (11) et la barbe de fermeture (5) présentent respectivement des évidements (21, 22) pour accueillir des éléments de couplage (23, 24) communs.

4. Dispositif de fermeture selon au moins l'une des revendications précédentes, **caractérisé en ce que** les éléments de couplage (23, 24, 34) de la deuxième partie externe du noyau (12) peuvent bouger.

5. Dispositif de fermeture selon au moins l'une des revendications précédentes, **caractérisé en ce que** la deuxième partie externe du noyau (12) dispose d'un bec coulissant (15) ne pouvant être désaxé et d'un tiroir de commande (13) reposant contre le bec coulissant (15) et pouvant être coulissé en direction du coupleur (18, 31) avec des surfaces disposées de biais les unes contre les autres, et **en ce que** le tiroir de commande (13) est conçu de manière à faire bouger les éléments de couplage (23, 24, 34).

6. Dispositif de fermeture selon au moins l'une des revendications précédentes, **caractérisé en ce que** la barbe de fermeture (5) possède une partie interne du noyau (10) disposée dans le boîtier (1), et **en ce que** la partie interne du noyau (10) présente un évidement longitudinal (29, 30) en direction du tiroir de commande (13) pour le guidage axial et l'entraînement résistant à la torsion d'une partie en saillie radiale (27, 28) du tiroir de commande (13).

7. Dispositif de fermeture selon au moins l'une des revendications précédentes, **caractérisé en ce que** le tiroir de commande (13) possède une pointe (26) pénétrant dans l'évidement longitudinal (29, 30).

8. Dispositif de fermeture selon au moins l'une des revendications précédentes, **caractérisé en ce que** les éléments de couplage (23, 24) sont conçus de manière à former, en position normale, des billes reposant sur un épaulement (25) du tiroir de commande (13).

9. Dispositif de fermeture selon au moins l'une des revendications précédentes, **caractérisé en ce que** l'épaulement (25) présente une rampe pour déplacer les éléments de couplage (23, 24) d'une position extérieure aux évidements (21, 22) vers une position à l'intérieur des évidements (21, 22).

10. Dispositif de fermeture selon au moins l'une des revendications précédentes, **caractérisé en ce que** les éléments de couplage (23, 24) sont répartis de façon irrégulière sur le pourtour du noyau (4).

11. Dispositif de fermeture selon au moins l'une des revendications précédentes, **caractérisé en ce que** la première partie externe du noyau (11) et la barbe de fermeture (5) possèdent des parties en saillie tournées radialement vers l'intérieur, en particulier un engrenage intérieur (32, 33), et **en ce qu'**un élément de couplage (34) peut être désaxé d'une position chevauchant les parties en saillie, notamment l'engrenage intérieur (32, 33), vers une position latérale.

12. Dispositif de fermeture selon l'une au moins des revendications précédentes, **caractérisé en ce que** les parties en saillie sont formées d'engrenages intérieurs (32, 33) et **en ce que** l'élément de couplage (34) présente un engrenage extérieur (35).

13. Dispositif de fermeture selon au moins l'une des revendications précédentes, **caractérisé en ce que** la première partie externe du noyau (11) est conçue en tant qu'arbre creux pour accueillir une tige d'éjection (16) précontraignant le tiroir de commande (13) contre le bec coulissant (15).

14. Dispositif de fermeture selon au moins l'une des revendications précédentes, **caractérisé en ce que** la barbe de fermeture (5) et la première partie externe du noyau (11) possèdent des épaulements (19, 20) se refermant de manière concentrique les uns autour des autres, et **en ce que** les évidements (21, 22) traversent les épaulements (19, 20).

15. Dispositif de fermeture selon au moins l'une des revendications précédentes, **caractérisé en ce qu'**un plan de jonction des épaulements (19, 20) s'étend dans la zone de la moitié tournée vers le boîtier (1) des éléments de couplage (23, 24) conçus en tant que billes.
